# EUROPÄISCHE PATENTSCHRIFT

(11) **EP 1 237 688 B1**
(45) Veröffentlichungstag und Bekanntmachung des Hinweises auf die Patenterteilung: **09.02.2005**
(21) Anmeldenummer: 00985092.6
(22) Anmeldetag: 25.11.2000
(51) Int. Cl.: B27L 11/00

(54) **VORRICHTUNG ZUM ERZEUGEN EINES HACKSCHNITZELS**
DEVICE FOR GENERATING A CHIP
DISPOSITIF DE PRODUCTION D'UN COPEAU DE BOIS

(30) Priorität: 15.12.1999 DE 19960319
(43) Veröffentlichungstag der Anmeldung: 11.09.2002
(73) Patentinhaber: Dietz, Hans, Prof. Dr., D-72119 Ammerbuch (DE)
(72) Erfinder: DIETZ, Hans, 72119 Ammerbuch (DE); EDELMANN, Jürgen, 72108 Rottenburg (DE)
(74) Vertreter: Witte, Alexander, Dr.-Ing.
(86) Internationale Anmeldenummer: PCT/EP2000/011756
(87) Internationale Veröffentlichungsnummer: WO 2001/043927

(56) Entgegenhaltungen:
- EP-A- 0 775 558
- EP-A- 0 920 962
- WO-A-00/00331
- DE-A- 3 702 890

## Beschreibung

Die Erfindung betrifft eine Vorrichtung zum Erzeugen eines im wesentlichen keilförmigen Hackschnitzels aus Holz, mit einem um eine erste, horizontale Achse rotierenden Zerspanerwerkzeug zum Herausspanen der Hackschnitzel aus dem Holz, derart, daß der Hackschnitzel eine erste, konkave Oberfläche sowie eine zweite, konvexe Oberfläche aufweist, die zwischen sich den Hackschnitzel begrenzen, wobei die Oberflächen in einer gedachten Spitze zusammenlaufen und die Spitze auf einer zwischen den Oberflächen verlaufenden Mittellinie um einen Mittellinienabschnitt außerhalb des Hackschnitzels liegt, und mit einem um eine zweite, vertikale Achse drehbaren Kreissägeblatt zum Entfernen des Holzes vor dem Ausspanen in dem Bereich, in dem die Oberflächen in der gedachten Spitze zusammenlaufen.

Eine derartige Vorrichtung ist aus der DE 3702 890-A bekannt.

In der Technik der Holzbearbeitung ist es allgemein bekannt, Holz mittels sogenannter Zerspanerwerkzeuge ganz oder teilweise zu zerspanen. Die Zerspanerwerkzeuge sind dabei üblicherweise rotierende Werkzeuge, die an ihrem Umfang Zerspanermesser aufweisen. Die Zerspanerwerkzeuge sind üblicherweise raumfest angeordnet, und das zu zerspanende oder auszuspanende Holz wird in axialer Richtung des Holzes an dem Zerspanerkopf entlanggeführt.

Aufgrund dieser Gegebenheiten haben die erzeugten Hackschnitzel eine flügelartige Gestalt mit im wesentlichen keilförmigem-Querschnitt. Die Hackschnitzel werden auf ihren beiden großen Oberflächen von einer konkaven bzw. konvexen Seite begrenzt, wobei diese Seiten von einem dicken Ende des Hackschnitzels zu einem dünnen Ende bzw. in der Querschnittsdarstellung einer Spitze führen, in der die beiden Oberflächen tangential ineinanderlaufen.

Hackschnitzel sind ein wertvolles Ausgangsmaterial in verschiedenen Industriezweigen. Hierzu zählt zum einen die Zellstoffindustrie, die Papierindustrie, aber auch die Hersteller von Holzwerkstoffen und sogenannten Kompositbauelementen, d.h.

Platten, Brettern und Balken, die durch Verleimen von Hackschnitzeln hergestellt werden.

Diese weiterverarbeitenden Betriebe nehmen Hackschnitzel nach einer bestimmten Klassifizierung an. Besonders bevorzugt sind Hackschnitzel von mittlerer Größe, weil sich zu große Hackschnitzel schlecht verarbeiten lassen und zu kleine oder zu dünne Hackschnitzel insbesondere bei der Erzeugung von Zellstoff, Papier, Holzwerkstoffen und Kompositbauelementen zu Verlusten oder zu keinen tragfähigen Strukturen führen.

Die Klassifizierung der angelieferten Hackschnitzel ist entscheidend für den Preis, den ein weiterverarbeitender Betrieb für diese Hackschnitzel zu zahlen bereit ist. Demzufolge besteht in der holzverarbeitenden Industrie ein erheblicher Wunsch, bei der Herstellung von Hackschnitzeln möglichst nur solche Hackschnitzel zu erzeugen, die innerhalb der Klassifizierung der weiterverarbeitenden Industrie die höchsten Preise erzielen.

Wenn Hackschnitzel mittels eines rotierenden Zerspanerwerkzeugs in der oben näher beschriebenen Weise erzeugt werden, weisen sie entlang ihres keilförmigen Querschnitts das dünn auslaufende Ende auf. Dieses dünne Ende stellt für die Weiterverarbeitung der Hackschnitzel einen Nachteil dar, weil sich dieses dünne Ende entweder in der Pulpe auflöst oder bei der Herstellung von Kompositbauelementen zu wenig stabilen Bereichen führt.

In der Praxis werden Hackschnitzel entweder beim völligen Zerspanen von Holz oder auch beim teilweisen Ausspanen von Holz erzeugt.

Ein teilweises Ausspanen von Holz findet z.B. beim sogenannten Profilieren von Baumstämmen statt. Hierunter versteht man die allseitige Bearbeitung von zunächst rohen Baumstämmen, um diesen eine Querschnittsform (Profil) zu verleihen, bei dem der profilierte Baumstamm durch nachfolgendes Sägen in einfacher Weise in Bretter und Balken zerlegt werden kann. Ein entsprechendes Verfahren und eine entsprechende Vorrichtung sind z.B. in der DE 29 28 949 A beschrieben.

Bei diesen bekannten Verfahren und Vorrichtungen werden die Baumstämme beim Profilieren mittels sogenannter Eckenfräser bearbeitet, die in axialer Richtung Ecken aus dem Baumstamm herausfräsen, damit der zuvor oder danach allseitig angeflachte Baumstamm ein Profil erhält, bei dem sogenannte Seitenbretter abgesägt werden können.

In der DE 37 02 890 C2 sind ein entsprechendes Verfahren sowie eine entsprechende Vorrichtung beschrieben. Bei dem bekannten Verfahren wird zunächst von einer Seite eines Baumstammes ein erster, beispielsweise horizontaler Sägeeinschnitt vorbestimmter Tiefe vorgenommen, wobei in diesem Falle die Rotationsachse des Sägeblatts vertikal verläuft. Nach Einbringen des Sägeeinschnitts oder (unter Verwendung eines kombinierten Werkzeugkopfes) gleichzeitig damit wird ein Teilbereich des Holzes oberhalb des Sägeeinschnitts ausgespant, wobei auch die Rotationsachse des Zerspanerwerkzeuges, bzw. bei einem kombinierten Werkzeugkopf die gemeinsame Rotationsachse, vertikal verläuft. Der ausgespante Bereich reicht horizontal nicht so weit in den Baumstamm hinein wie der erste Sägeeinschnitt tief ist. Danach wird in einem weiteren Arbeitsgang der Restbereich oberhalb des horizontalen Sägeeinschnitts ausgespant, und zwar mittels eines Spanerwerkzeugs, dessen Rotationsachse in dem genannten Beispielsfall horizontal verläuft. Danach oder gleichzeitig mit dem Ausspanungsvorgang wird ein zweiter, vertikaler Sägeeinschnitt angebracht, wobei der Grund des dabei erzeugten Spaltes mit seiner Mitte dort liegt, wo der erste, horizontale Sägeeinschnitt im Holz endet. Im Ergebnis wird daher insgesamt ein Bereich aus dem Baumstamm herausgearbeitet, der zwar eckenartig ausgebildet, im Grunde der Ecke aber gestuft ist. Wichtig ist dabei, daß zu keinem Zeitpunkt eines der beiden Spanerwerkzeuge in einen Bereich eingreift, der zuvor ausgesägt wurde. Bei diesem bekannten Verfahren werden also ebenso wie dies bereits beschrieben wurde, ausschließlich sogenannte "Kommaspäne" erzeugt.

Aus der EP 0 770 461 A2 sind ein Verfahren und eine Anlage zum Aufteilen von Baumstämmen in kleinere Holzerzeugnisse bekannt. Bei diesem Verfahren wird ein Baumstamm dadurch profiliert, daß zunächst mittels Kreissägeblättern, deren Achsen um 90° zueinander geneigt sind, die Ecken vollkommen herausgesägt werden. Beim Heraussägen entstehen dabei Leisten, die aus der eigentlichen Profilieranlage entfernt und in einem separaten Zerspaner vollkommen zerspant werden.

Aus der EP 0 775 558 A1 ist ein Verfahren zum Bearbeiten von Baumstämmen bekannt. Bei diesem Verfahren wird zunächst mittels einer in vertikaler Richtung laufenden Bandsäge ein Längsschnitt durch den Baumstamm geführt, wobei alternativ auch Kreissägen vorgeschlagen werden. Der Sägeschnitt ist jedenfalls in einer Vertikalebene so gelegt ist, daß er ein Seitenbrett vom Baumstamm abtrennt. Dem Sägeblatt folgt im gesägten Spalt ein Trennelement, mit dem das noch stofflich mit dem Baumstamm verbundene Seitenbrett im Abstand von der verbliebenen Hauptware gehalten wird. Dem Trennelement wiederum folgt ein kombiniertes Besäumwerkzeug, das um eine vertikale Achse drehbar ist und in der bereits beschriebenen Weise aus einem Zerspaner und einem damit verbundenen Kreissägeblatt besteht. Mit diesem Werkzeug wird der Eckenbereich oberhalb der Schmalseite des zu erzeugenden Seitenbretts ausgespant und zugleich die Schmalseite des Seitenbretts mittels des Kreissägeblatts in einer hohen Oberflächenqualität bearbeitet. Dabei haben in dem Zerspanerwerkzeug die Spanermesser und das Kreissägeblatt denselben Flugkreisradius. Der Flugkreis verläuft tangential zur Breitseite des abgetrennten Seitenbretts, mit anderen Worten, die Sägezähne und die Zerspanermesser laufen nicht in den von der vorauseilenden Bandsäge erzeugten Spalt hinein. Selbst wenn bei diesem bekannten Verfahren der Flugkreis der Spanermesser bis in den Spalt hineinreichen würde, wäre dies im Zusammenhang mit der vorliegenden Erfindung unbeachtlich, weil mit Bandsägen bekanntlich nur extrem schmale Sägefugen erzeugt werden, die typischerweise maximal 3 mm breit sind. Damit würden dann nur die alleräußersten Spitzen der Späne betroffen sein. Dies ergäbe jedoch nur eine wirtschaftlich belanglose Formänderung der Späne. Damit werden auch bei diesem bekannten Verfahren prinzipiell die bereits erwähnten "Kommaspäne" erzeugt.

Bei allen vorstehend genannten Verfahren und Vorrichtungen werden somit einerseits herkömmliche Hackschnitzel mit dünn zulaufendem Ende und andererseits Sägemehl erzeugt.

Aus der DE 43 37 682 C1 sind ein Verfahren und eine Vorrichtung zum Zerlegen eines Baumstammes bekannt.

Gemäß dem bekannten Verfahren werden von einem seitlich angeflachten Baumstamm zunächst mittels einer Kreissäge Seitenbretter abgesägt, die an ihren Rändern noch mit Waldkante versehen sind. Diese Seitenbretter werden, solange sie am vorauseilenden Ende noch stofflich mit dem Baumstamm verbunden sind, aus der Sägeebene abgebogen und laufen dann im wesentlichen im Abstand parallel zum Baumstamm. In dieser beabstandeten Position werden die Seitenbretter mittels eines Besäumzerspaners an den Schmalseiten abgespant und damit besäumt. Die Schneiden des Besäumzerspaners laufen unter ca. 45 Eingriffswinkel in radialer Richtung durch das Holz im Bereich der Waldkanten. Die Seitenbretter laufen damit fast im Bereich der Drehachse des Besäumzerspaners an diesem vorbei. Dies ist deswegen möglich, weil, wie erwähnt, die Seitenbretter in diesem Augenblick im seitlichen Abstand von der Hauptware geführt werden. Sinn dieser Maßnahme ist, beim Besäumen des zuvor abgebogenen Seitenbretts sogenannte "Gleichdick-Späne" zu erzeugen, also Späne, die im Gegensatz zu den sogenannten "Kommaspänen" eine im wesentlichen konstante Dicke parallel zur Holzfaser aufweisen. Diese "Gleichdick-Späne" sind dabei im Querschnitt etwa parallelogrammförmig, wobei der Eckenwinkel etwa 45° (bzw. 135°) beträgt, weil die Eingriffsebene des Zerspaners am Holz, wie erwähnt, unter etwa 45° zur Bewegungsrichtung der Seitenbretter liegt.

Das bekannte Verfahren und die bekannte Vorrichtung haben zwar damit den Vorteil, Späne zu erzeugen, die für eine nachfolgende Verarbeitung in der Zelluloseindustrie günstiger gestaltet sind, dieser Vorteil muß jedoch mit erheblichem zusätzlichem Aufwand erkauft werden, weil die Seitenbretter nach dem Absägen aus der Sägeebene herausgebogen und dort in beträchtlichem Abstand von der Hauptware besäumt werden müssen. Dies ist nicht bei allen Hölzern in der erforderlichen Weise möglich, jedenfalls nicht, ohne die Seitenbretter beim Abbiegen in der Faser zu schädigen.

Der Erfindung liegt demgegenüber die Aufgabe zugrunde, Vorrichtungen der eingangs genannten Art weiterzubilden um die vorstehend genannten Nachteile zu vermeiden. Insbesondere sollen in wirtschaftlich optimaler Weise Hackschnitzel erzeugt werden, deren Form möglichst genau denjenigen Klassen von Hackschnitzeln entspricht, die von der weiterverarbeitenden Industrie am höchsten bezahlt werden

Bei einer Vorrichtung der eingangs genannten Art wird diese Aufgabe erfindungsgemäß mit den Merkmalen des Anspruchs 1 gelöst.

Die der Erfindung zugrunde liegende Aufgabe wird auf diese Weise vollkommen gelöst.

Im Gegensatz zu herkömmlichen, keilförmigen Spänen mit dünn auslaufendem Ende bzw. dünn auslaufender Spitze ist vorgesehen, dieses dünn auslaufende Ende zu entfernen, so daß lediglich das dickere Ende der Hackschnitzel übrig bleibt.

Ein derartiger verkürzter Hackschnitzel hat eine wesentlich höhere wirtschaftliche Wertigkeit und kann daher in weitaus besserer Weise weiterverarbeitet werden. Der Betreiber einer Sägewerksanlage kann daher bei derartig geformten Hackschnitzeln mit einer weitaus höheren wirtschaftlichen Ausbeute während der Verwertung der Hackschnitzel rechnen.

Die Tatsache, daß bei den erfindungsgemäßen Vorrichtungen die Drehachse des Kreissägeblattes vertikal und die Drehachse des Zerspanerwerkzeugs horizontal verläuft, hat den Vorteil, daß kleinere Antriebe verwendet werden können, sich also wirtschaftliche und konstruktive Vorteile ergeben.

Das Kreissägeblatt dient, anders als bei der Vorrichtung gemäß EP 775 558 A1, erfindungsgemäß nicht zum Abtrennen eines Seitenbretts, sondern vielmehr nur zum Erzeugen eines Spaltes endlicher Tiefe.

Das Kreissägeblatt ist bevorzugt mit einer Dicke von mehr als 5 bis 6 mm Dicke ausgebildet. Dem Kreissägeblatt folgt weiter vorzugsweise ein Spaltkeil, der zwischen dem Kreissägeblatt und dem Zerspanerwerkzeug angeordnet ist.

Diese Maßnahme eröffnet die Möglichkeit, in ein und demselben Arbeitsgang das zu zerspanende bzw. auszuspanende Holz durch einen Schnitt, insbesondere Sägeschnitt, so vorzubereiten, daß beim nachfolgenden Eingriff des rotierenden Zerspanerwerkzeugs sogleich die erwähnten verkürzten Hackschnitzel entstehen, da bereits der Bereich vorab entfernt wurde, in dem an sich die dünn zulaufenden Enden bzw. Spitzen hergestellt worden wären.

Weitere Vorteile ergeben sich aus der Beschreibung und der beigefügten Zeichnung.

Ausführungsbeispiele der Erfindung sind in der Zeichnung dargestellt und werden in der nachfolgenden Beschreibung näher erläutert. Es zeigen:
- Fig. 1: eine Schnittdarstellung durch einen Hackschnitzel, wie er mit herkömmlichen Zerspanerwerkzeugen hergestellt wird;
- Fig. 2: eine Darstellung, ähnlich Fig. 1, jedoch für einen Hackschnitzel in erfindungsgemäßer Herstellung;
- Fig. 3: eine schematisierte, radiale Querschnittsdarstellung eines Baumstamms zur Erläuterung eines Profiliervorganges;
- Fig. 4 und 5: äußerst schematisierte Ansichten einer Vorrichtung zum Erzeugen von Hackschnitzeln herkömmlicher Art;
- Fig. 6: eine Darstellung, ähnlich Fig. 5, jedoch in vergrößertem Maßstab und mit abweichender Achsanordnung, darstellend ein Ausführungsbeispiel einer erfindungsgemäßen Vorrichtung zum Erzeugen von erfindungsgemäßen Hackschnitzeln beim Profilieren von Baumstämmen; und
- Fig. 7A bis 7D: vier Schaubilder zur Erläuterung der Wirkungsweise der Vorrichtung gemäß Fig. 6

In Fig. 1 bezeichnet 10 einen Hackschnitzel herkömmlicher Art. Der Hackschnitzel 10 weist zwei Seiten bzw. Oberflächen 12, 14 auf, die senkrecht zur Zeichenebene stehen und die wesentliche Oberfläche des Hackschnitzels 10 bilden. Die in Fig. 1 linke Oberfläche 12 ist dabei konkav, und die rechte Oberfläche 14 konvex ausgebildet. Die Oberflächen 12 und 14 laufen unten in Fig. 1 in einer Spitze 16 bzw. Kante tangential zusammen. Am gegenüberliegenden Ende des Hackschnitzels 10 ist eine vorzugsweise ebene Stirnseite 18 erkennbar. Insgesamt hat der Hackschnitzel 10 damit ein dickes Ende 20 und ein dünnes Ende 22.

Hackschnitzel nach Art des Hackschnitzels 10 gemäß Fig. 1 bereiten bei der Weiterverarbeitung in der Zellstoffindustrie bzw. der Industrie zum Herstellen von Kompositbauteilen, insbesondere Balken oder Brettern, Probleme, weil das dünnere Ende 22 kaum eigene Stabilität aufweist und sich bei einer Weiterverarbeitung in einem flüssigen Medium auch auflöst bzw. bei einer stärkeren mechanischen Beanspruchung zerstört wird, so daß undefinierte Bruchstücke übrig bleiben.

Die wirtschaftliche Wertigkeit des Hackschnitzels 10 kann daher deutlich gesteigert werden, wenn das dünnere Ende 22 entfernt wird.

Dies geschieht bei dem in Fig. 2 dargestellten Ausführungsbeispiel der Erfindung dadurch, daß entlang einer Trennebene 24 ein Schnitt durch den Hackschnitzel 10 geführt wird, so daß das dünnere Ende 22 entfernt wird.

Die Lage der Trennebene 24 innerhalb des Hackschnitzels 10' kann auf unterschiedliche Weise bestimmt werden. Hier sind vor allem wirtschaftliche Überlegungen maßgeblich, d.h. die Frage, in welcher verbleibenden Gestalt der Hackschnitzel 10' die beste wirtschaftliche Ausbeute bietet.

Wenn man sich zwischen den Oberflächen 12 und 14 eine Mittellinie 26 denkt, so kann man z.B. den Mittellinienabschnitt 26a innerhalb des verbleibenden Hackschnitzels 10' mit einer Länge 1₁ und den gedachten Mittellinienabschnitt 26b außerhalb des verbleibenden Hackschnitzels 10', nämlich bis zur Spitze 16, mit einer Länge 1₂ definieren, wobei die Gesamtlänge des ursprünglichen Hackschnitzels 10 1₁ + 1₂ ist. Eine optimale Lage der Trennebene 24 liegt dann z.B. vor, wenn 1₂ zwischen 40 % und 100 % von 1₁ beträgt. Eine andere Definitionsmöglichkeit besteht darin, im Übergang der konvexen Oberfläche 14 zu einer Grenzfläche 28 entlang der Trennebene 24 die Dicke d des verbleibenden Hackschnitzels 10' mit z.B. zwischen 2 und 10 mm zu definieren.

Bei der in Fig. 2 getroffenen Anordnung schließt die Grenzfläche 28 mit der Mittellinie 26 einen spitzen Winkel α ein, der z.B. zwischen 15° und 50° liegen kann.

Bei bevorzugten Ausführungsbeispielen der Erfindung werden die ebene Stirnseite 18 durch Spanen oder Sägen und die Grenzfläche 28 durch Sägen in axialer Richtung erzeugt. Sie sind folglich jeweils eben und verlaufen zueinander parallel.

In Fig. 3 ist mit 30 strichpunktiert der im wesentlichen kreisförmige Radialschnitt durch einen Baumstamm angedeutet. Seitlich am Baumstamm 30 befinden sich die sogenannten Schwarten 32, d.h. waldkantenbehaftete Oberflächenabschnitte.

An vier um jeweils 90° zueinander versetzten Umfangspositionen des Baumstamms 10 sind sogenannte Ecken 34 vorgesehen. Wenn die Schwarten 32 (üblicherweise durch Zerspanen) und die Ecken 34 (üblicherweise durch Ausfräsen bzw. Ausspanen) entfernt sind, verbleibt ein sogenanntes Model, aus dem nachfolgend Seitenbretter 36 und dann weitere Bretter und/oder eine sogenannte Hauptware gesägt werden können.

In Fig. 3 sind mit 38 und 40 die beiden Randflächen der axial durchlaufenden Ecken 34 bezeichnet.

Fig. 4 zeigt hierzu in stark vergrößertem Maßstab nochmals den Bereich einer Ecke 34 des Baumstamms 30. Zum Anbringen der Ecken 34 wird ein Eckenfräser 44, allgemein gesprochen also ein rotierendes Zerspanerwerkzeug, eingesetzt. Der Eckenfräser 44 ist um eine vertikale Achse 46 in Richtung eines Pfeils 48 drehbar. Die Achse 46 verläuft zur Längsachse des horizontal ausgerichteten Baumstamms 30 senkrecht.

Der Eckenfräser 44 ist in an sich bekannter Weise aus zwei Werkzeugen zusammengesetzt, nämlich einem Spaner 50 sowie einem Sägeblatt 52 bzw. einer entsprechenden Anzahl von Hobelmessern.

Bei Rotation des Eckenfräsers 44 (Pfeil 48) tauchen die Messer des Spaners 50 im Bereich der ersten Randfläche 38 in die Ecke 34 ein, während gleichzeitig die zweite Randfläche 40 der Ecke 34 vom Sägeblatt 52 bzw. den Hobelmessern behandelt wird.

Auf diese Weise erhält die zweite Randfläche 40 eine relativ hohe (gesägte) Oberflächenqualität, während die erste Randfläche 38 infolge der mit einer Rotationsbewegung umlaufenden Spanermesser eine wellige Oberfläche erhält.

Fig. 5 zeigt eine Draufsicht auf die Anordnung gemäß Fig. 4. Mit einem Pfeil 54 ist die Drehbewegung des um die vertikale Achse 48 umlaufenden Eckenfräsers 44 angedeutet. Dessen Radius ist mit r bezeichnet.

Mit einem Pfeil 56 ist die Vorschubrichtung des Baumstamms 30 gegenüber dem raumfest gelagerten Eckenfräser 44 (oder umgekehrt) bezeichnet. Die Draufsicht gemäß Fig. 5 zeigt auf dem Baumstamm 30 auch einen angeflachten Bereich 58, wo zuvor durch seitliches Anflachen die entsprechende Schwarte 32 entfernt wurde. Der angeflachte Bereich 58 ist durch eine axial verlaufende Übergangslinie 60 vom verbleibenden waldkantigen Bereich 62 getrennt, in dem die Ecke 34 mittels des Eckenfräsers 44 herausgearbeitet werden soll.

Wie man aus Fig. 5 deutlich erkennt, wird auf diese herkömmliche Weise der Hackschnitzel 10 gemäß Fig. 1 erzeugt.

Demgegenüber ist bei der erfindungsgemäßen Vorrichtung gemäß Fig. 6 zunächst die Ausrichtung der Achse 46' des Eckenfräsers 44 verändert. Diese verläuft erfindungsgemäß horizontal. Ferner ist vor dem umlaufenden Eckenfräser 44 ein Kreissägeblatt 70 angeordnet, das sich um eine vertikale Achse 72 dreht, wie mit einem Pfeil 74 angedeutet. Die Achse 72 verläuft senkrecht zur Längsachse des wiederum horizontal ausgerichteten Baumstamms 30. Das Kreissägeblatt 70 sägt somit einen horizontalen Spalt 76 endlicher Tiefe d (Fig. 7B) entlang der Übergangslinie 60. Das Kreissägeblatt 70 hat typischerweise eine Dicke von mehr als 5 mm, vorzugsweise 6 mm und mehr, so daß der Spalt 76 entsprechend breit ist, jedenfalls erheblich breiter als im Falle einer Bandsäge. Das Kreissägeblatt 70 kann je nach Einzelfall auch mit besonders breiten Zähnen versehen sein.

Auf das Kreissägeblatt 70 kann ein Spaltkeil 78 folgen, der in axialer Richtung dort endet, wo der Eingriffsbereich des Eckenfräsers 44 beginnt.

Die Anordnung ist dabei so getroffen, daß der Spalt 76 dort liegt, wo bei herkömmlicher Vorgehensweise (Fig. 5) das dünne Ende 22 des Hackschnitzels liegen würde. Da in diesem Bereich durch das Kreissägeblatt 70 das dort vorhandene Holz bereits entfernt wurde, laufen die Spanermesser des Spaners 50 des Eckenfräsers 44 ebenso wie das Sägeblatt 52 bzw. die Hobelmesser leer.

Folglich wird der Hackschnitzel 10' ohne das dünnere Ende 22 hergestellt, er besteht also nur noch aus dem dickeren Ende 20.

Es versteht sich dabei, daß das Kreissägeblatt 70 insoweit nur beispielhaft zu verstehen ist, und daß selbstverständlich auch andere Zerspanerwerkzeuge eingesetzt werden können, wenn z.B. die Breite des Spaltes 76 größer sein soll.

Bei der in Fig. 6 dargestellten Vorgehensweise ergibt sich zugleich noch der Vorteil, daß auch die erste Randfläche 38' von vornherein mit einer Oberfläche in Sägequalität ausgebildet wird.

In den Fig. 7A bis 7D ist nochmals in vier Bildern der Ablauf der Bearbeitungsschritte bei der Vorrichtung gemäß Fig. 6 veranschaulicht.

Fig. 7A zeigt dazu den Augenblick, in dem das in einer Horizontalebene umlaufende Kreissägeblatt 70 (vertikale Drehachse 72) seitlich in den Baumstamm 30a eintaucht.

Fig. 7B zeigt, daß das Kreissägeblatt 70 in dem Baumstamm 30b den horizontalen Spalt 76 endlicher Breite d erzeugt hat.

Fig. 7C stellt den nunmehr in Eingriff am Baumstamm 30c kommenden Eckenfräser 44 dar, der sich um die horizontale Achse 46' dreht. Der Eckenfräser 44 spant dabei die Hackschnitzel 10' in einer Formgebung gemäß Fig. 6 aus.

Fig. 7D zeigt schließlich den Endzustand des Baumstammes 30d mit ausgefräster bzw. -gesägter Ecke 34', wobei beide Randflächen 38' und 40' von hoher Oberflächenqualität sind.

## Patentansprüche

1. Vorrichtung zum Erzeugen eines im wesentlichen keilförmigen Hackschnitzels (10; 10') aus Holz, mit einem um eine erste, horizontale Achse (46) rotierenden Zerspanerwerkzeug (44-52) zum Herausspanen der Hackschnitzel (10; 10') aus dem Holz, derart, daß der Hackschnitzel (10; 10') eine erste, konkave Oberfläche (12) sowie eine zweite, konvexe Oberfläche (14) aufweist, die zwischen sich den Hackschnitzel (10; 10') begrenzen, wobei die Oberflächen (12, 14) in einer gedachten Spitze (16) zusammenlaufen und die Spitze (16) auf einer zwischen den Oberflächen (12, 14) verlaufenden Mittellinie (26) um einen Mittellinienabschnitt (26b) außerhalb des Hackschnitzels (10; 10') liegt, und mit einem um eine zweite, vertikale Achse (72) drehbaren Kreissägeblatt (70) zum Entfernen des Holzes vor dem Ausspanen in dem Bereich, in dem die Oberflächen (12, 14) in der gedachten Spitze (16) zusammenlaufen, **dadurch gekennzeichnet, daß** das Zerspanerwerkzeug (44-52) so weit in den entfernten Bereich hineinreicht, daß bei den erzeugten Hackschnitzeln (10') die Länge (1₂) des außerhalb des Hackschnitzels (10') liegenden Mittellinienabschnittes (26b) zwischen 40 % und 100 % der Länge (1₁) des Mittellinienabschnittes (26a) innerhalb des Hackschnitzels (10') beträgt.

2. Vorrichtung nach Anspruch 1, **dadurch gekennzeichnet, daß** das Kreissägeblatt (70) im Holz einen Spalt (76) endlicher Tiefe (d) erzeugt.

3. Vorrichtung nach Anspruch 1 oder 2, **dadurch gekennzeichnet, daß** das Kreissägeblatt (70) mindestens 5 mm, vorzugsweise mindestens 6 mm dick ist.

4. Vorrichtung nach einem oder mehreren der Ansprüche 1 bis 3, **dadurch gekennzeichnet, daß** zwischen Kreissägeblatt (70) und Zerspanerwerkzeug (44 bis 52) ein mit dem Kreissägeblatt (70) fluchtender Spaltkeil (78) vorgesehen ist.

## Claims

1. An apparatus for producing an essentially wedge-shaped wood flake (10; 10'), comprising a chipping tool (44 - 52) rotating about a first, horizontal axis (46), for chipping the flakes (10; 10') out of the wood, such that the flake (10; 10') has a first, concave surface (12) and a second, convex surface (14), delimiting between them the flake (10; 10'), the surfaces (12, 14) intersecting in an imaginary tip (16), the tip (16) being located on a center line (26) extending between the surfaces (12, 14) and at a distance of a center line section (26b) outside the flake (10; 10'), and a circular saw blade (70) arranged rotatably about a second, vertical axis (72) for removing the wood prior to the chipping within the area in which the surfaces (12, 14) intersect at the imaginary tip (16), **characterized in that** the chipping tool (44 - 52) extends into the removed area so far that that in the produced flakes (10') the length (1₂) of the center line section (26b) lying outside the flake (10') has between 40% and 100% of the length (1₁) of the center line section (26a) lying within the flake (10').

2. The apparatus of claim 1, **characterized in that** the circular saw blade (70) generates a slot (76) of finite depth (d) within the wood.

3. The apparatus of claim 1 or 2, **characterized in that** the circular saw blade (70) has a thickness of at least 5 mm, preferably of at least 6 mm.

4. The apparatus of one or more of claims 1 through 3, **characterized in that** a wood cleaver (78) is arranged between the circular saw blade (70) and the chipping tool (44 - 52), the wood cleaver (78) being flush with the circular saw blade (70).

## Revendications

1. Dispositif de production d'un copeau de bois (10 ; 10'), muni d'un outil de confection d'éclats de bois (44-52) tournant autour d'un premier essieu horizontal (46) et destiné au retrait du copeau (10 ; 10') du bois de sorte que le copeau de bois (10 ; 10') présente une première surface concave (12) et une seconde surface convexe (14) limitant le copeau de bois (10 ; 10'), les deux surfaces (12, 14) convergeant en une pointe (16), la dite pointe (16) se trouvant sur une ligne médiane (26) courant entre les deux surfaces (12, 14) sur un tronçon de la ligne médiane (26b) à l'extérieur du copeau de bois (10 ; 10'), et d'une fraise-scie (70) tournant autour d'un deuxième essieu vertical (72) pour le retrait du bois avant le détachement de la partie où les surfaces (12, 14) convergent en une pointe (16), **caractérisé en ce que** l'outil de confection d'éclats de bois (44-52) aille assez loin afin que, pour le copeau de bois produit (10'), la longueur (I₂) du tronçon de la ligne médiane (26b) se trouvant à l'extérieur du copeau de bois (10') représente entre 40% et 100% de la longueur (I₁) du tronçon de la ligne médiane (26a) se trouvant à l'intérieur du copeau de bois (10').

2. Dispositif selon la revendication 1, **caractérisé en ce que** la fraise-scie (70) produise une fissure (76) d'une profondeur déterminée (d).

3. Dispositif selon les revendications 1 ou 2, **caractérisé en ce que** la fraise-scie (70) soit épaisse d'au moins 5 mm, de préférence d'au moins 6 mm.

4. Dispositif selon une ou plusieurs des revendications 1 à 3, **caractérisé en ce que**, entre la fraise-scie (70) et l'outil de confection d'éclats de bois (44 à 52), un départoir (78) aligné à la fraise-scie (70) soit prévu.
